# EUROPÄISCHE PATENTSCHRIFT

(11) **EP 1 523 907 B1**
(45) Veröffentlichungstag und Bekanntmachung des Hinweises auf die Patenterteilung: **08.04.2015**
(21) Anmeldenummer: 04024112.7
(22) Anmeldetag: 08.10.2004
(51) Int. Cl.: A47B 95/00, A47B 57/18, A47B 96/14

(54) **Regalsystem**
Shelf system
Système d'étagères

(30) Priorität: 14.10.2003 DE 10347750
(43) Veröffentlichungstag der Anmeldung: 20.04.2005
(73) Patentinhaber: Sortimo International GmbH, 86441 Zusmarshausen (DE)
(72) Erfinder: Matzke, Rudolf, 86470 Tannhausen (DE)
(74) Vertreter: Charrier, Rapp & Liebau

(56) Entgegenhaltungen:
- AT-B- 199 337
- DE-B- 1 183 215
- FR-A- 2 145 882

## Beschreibung

Die vorliegende Erfindung betrifft ein Regalsystem, insbesondere für den mobilen Einsatz in einem Fahrzeug, gemäß dem Oberbegriff von Anspruch 1.

Ein Regal umfasst vertikale Regalpfosten, an denen unter anderem Regalböden befestigt sind. Die Regalböden werden z. B. an Ihren Ecken an dem jeweiligen Regalpfosten eingehängt, verschraubt oder anderweitig festgelegt. Zur Verwindungssteifigkeit eines derartigen Regals ist eine Regalrückwand oder es sind Diagonalstreben vorgesehen, andernfalls das Regal an einer Wand verschraubt werden muss. Ein Nachteil liegt darin, dass derartige Regale nicht problemlos räumlich erweitert oder verkürzt werden können. Die Lagerhaltung ist aufwändig und der Einbau in ein Fahrzeug schwierig.

Im Stand der Technik offenbart beispielsweise die FR 2 145 882 A ein Regalsystem, bei dem die vertikalen Regalpfosten mit in diese einklinkbare Streben verwindungssteif gehalten sind, indem die Strebe eine Kontur aufweist, die komplementär zur Außenform des Pfostens ist und diesen über zwei Außenflächen des Pfostens umgreift. Gerade hier ist aufgrund des Umschließens des Pfostens eine seitliche Erweiterung der Regalsystems nicht möglich, wenn mehrere Regaleinsätze nebeneinander in gleicher Höhe angebracht werden sollen. Analog zeigt die DE 1 183 215 B ein Regal, bei dem die jeweils vorderen und jeweils hinteren Regalpfosten mit Tragschienen verspannt werden, welche Tragschienen den betreffenden Pfosten an zwei Außenflächen umgreifen. Obwohl hier eine seitliche Erweiterung des Regals mit Regaleinsätzen auf gleicher Höhe möglich ist, lassen sich ein vorderer Regalpfosten mit einem hinteren Regalpfosten mittels der Tragschienenstruktur nicht miteinander verstreben, womit hierzu eine andersartige, zusätzliche Verstrebungsstruktur des Regals notwendig ist. Gemäß der AT 199337 B sind zwar einzelne Querstreben des dort aufgezeigten Schrankgestells verwindungssteif durch Aneinandersetzen komplementärer Gegenflächen von vertikalen Gestellholmen einerseits und Querstrebe andererseits festlegbar, doch greifen die Querstreben derart am jeweiligen Gestellholm an, dass eine Seitenverstrebung nicht auf gleicher Höhe wie eine Längsverstrebung angeordnet werden kann.

Es ist Aufgabe der vorliegenden Erfindung, ein Regalsystem vorzusehen, das sich mit geringem baulichem Aufwand realisieren lässt, eine leichte Variation in seiner Größe zuläßt und eine breite Kombination mit verschiedenen Anbauelementen ermöglicht.

Diese Aufgabe wird mit einem Regalsystem gelöst, wie es im Anspruch 1 beansprucht ist. Vorteilhafte Weiterbildungen gehen aus den Unteransprüchen hervor.

Grundidee der Erfindung ist es, ein Regalsystem vorzusehen, bei dem vertikal anzuordnende Regalpfosten durch horizontal zu den Regalpfosten anzuordnende Einsatzteile abgestützt sind, derart, dass eine verwindungssteife Verstrebung der Regalpfosten durch eine form- und kraftschlüssige Aufnahme des Einsatzteils an Ansatzflächen des jeweiligen Regalpfostens gegeben ist. Um das Einsatzteil form und kraftschlüssig an den Ansatzflächen festzulegen, weist das Einsatzteil komplementäre Gegenflächen auf, die im montierten Zustand des Einsatzteils plan an den Ansatzflächen anliegen. Erfindungsgemäß ist u.a. vorgesehen, dass in der Ansatzfläche eine Nut vorgesehen ist und das Einsatzteil an seiner Gegenfläche eine Nase aufweist, die im montierten Zustand in die Nut greift. Ebenso ist es möglich, dass in der Ansatzfläche eine Nase vorgesehen ist, die in eine Nut der Gegenfläche des Einsatzteils greift. Die Ansatzfläche des Regalpfostens erstreckt sich in vorteilhafter Weise über die gesamte Höhe des Regalpfostens, so dass die form- und kraftschlüssige Aufnahme eines Einsatzteils in beliebiger Höhe an dem Regalpfosten möglich ist. Die Gegenflächen am Einsatzteil haben eine Höhe von 3 - 5 cm, vorzugsweise 4 cm, um eine stabile Anlage an der jeweiligen Ansatzfläche des Regalpfostens sicherzustellen.

Gemäß einer vorteilhaften Ausführungsform ist der Regalpfosten aus einem Hohlprofil gebildet, an dem zueinander parallele Stege zur Verschraubung mit den Einsatzteilen vorgesehen sind. Befestigungslöcher in den Stegen in Raster-Höhenabständen dienen der Aufnahme von Befestigungsschrauben.

Ferner wird als vorteilhaft angesehen, dass das Regalpfosten-Hohlprofil an seiner auf den Einbauzustand bezogenen Außenseite offen ist. An dieser offenen Seite des Hohlprofils lassen sich weitere Anbauelemente, wie beispielsweise Blenden, gummierte Schutzprofile, Leisten, Jalousien-Führungen, etc. befestigen. In einer vorteilhaften Ausführungsform erstreckt sich die Öffnung nicht vollständig über die Breite des Regalpfostens sondern ist in Form einer Schlitzöffnung ausgebildet, derart, dass der Kopf einer Schraube von oben oder unten in das Hohlprofil eingeschoben werden kann und das Schraubgewinde durch die Schlitzöffnung nach Außen ragt. Die Schraube ist dann mit ihrem Kopf in dem Hohlprofil festgelegt, womit sich an dem Schraubengewinde oben genannte Anbauelemente durch Aufschrauben einer Mutter befestigen lassen. Nach einem Anziehen der Mutter liegen die Anbauelemente fest an dem Hohlprofil an.

Als vorteilhafte Ausführungsform kann für das Regal auch ein speziell für die Vorderseite des Regals ausgebildeter vorderer Regalpfosten vorgesehen sein, der ein integrales verbreitertes Abschlussteil in Form eines dachförmigen Spitzes aufweist.

Ferner ist gemäß einer vorteilhaften Ausführungsform der jeweilige Regalpfosten beiderseits seiner Mittelachse spiegelsymmetrisch mit jeweiligen Ansatzflächen zur form- und kraftschlüssigen Aufnahme eines Einsatzteils an beiden Seiten des Regalpfostens ausgebildet, so dass das Regalsystem zu jeder Seitenrichtung erweiterbar ist.

Gemäß einer vorteilhaften Weiterbildung ist das Einsatzteil aus einem Rahmenprofil und einem separaten Eckwinkel gebildet, an dem die Gegenflächen ausgebildet sind und an dessen Schenkeln jeweils das Rahmenprofil festlegbar ist. Um das Rahmenprofil an dem Eckwinkel-Schenkel festzulegen und ein gegenseitiges Verrutschen zu unterbinden, kann das Rahmenprofil an dem Eckwinkel vernietet oder verklinscht sein. Durch die getrennte Ausführung von Eckwinkel und Rahmenprofil lassen sich Einsatzteile aus diesen Elementen zusammensetzen, wobei sich die Rahmengröße des Einsatzteils in Breite und Länge durch die Länge der Rahmenprofile beliebig bestimmen lässt. Während das Rahmenprofil vorteilhaft aus Aluminium-Strangguss hergestellt ist, kann der Eckwinkel auch aus Zinkdruck- bzw. Aluminium-Druckguss gefertigt sein.

Erfindungsgemäß weist der Regalpfosten zwei zueinander senkrecht angeordnete Ansatzflächen auf, und das Einsatzteil bzw. der Eckwinkel zwei dazu komplementäre Gegenflächen. Bei der Eckwinkel-Ausführungsform ist der Eckwinkel form- und kraftschlüssig durch die zwei zueinander senkrecht angeordneten Ansatzflächen des Regalpfostens an diesem festgelegt. Vorteilhaft gemäß dieser Ausführungsform ist in beiden Ansatzflächen des Regalpfostens jeweils eine Nut vorgesehen, in die eine Nase des Einsatzteils bzw. des Eckwinkels eingreifen kann. Während bei dieser Ausführungsform zwei Ansatzflächen mit einer jeweiligen Nut vorgesehen sind, wird es als ausreichend angesehen, nur eine einzige Gegenfläche des Einsatzteils bzw. des Eckwinkels mit einer Nase zu versehen. Die jeweilige Nut erstreckt sich dabei ebenso in vorteilhafter Weise über die gesamte Höhe des Regalpfostens, damit das Einsatzteil bzw. der Eckwinkel in beliebiger Höhe mit seiner Nase an dem Regalpfosten festlegbar ist. Ferner erstreckt sich vorteilhafterweise die Nase der Gegenfläche über die gesamte Höhe des Einsatzteils bzw. des Eckwinkels. Diese Konstruktion eines Eingriffs zwischen Nut und Nase kann natürlich auch umgekehrt vorgesehen sein, d.h., dass eine Nase an der Ansatzfläche des Regalpfostens vorgesehen und die Nuten an dem Einsatzteil bzw. dem Eckwinkel ausgebildet sind.

Mit Hilfe des obigen Regalsystems ist es möglich, verschiedenste Einsatzteile in beliebiger Höhe in den Rasterabständen der Befestigungslöcher in wählbarer Anzahl in dem Regalsystem vorzusehen. Derartige Einsatzteile können auch Wannen, oder Regalböden umfassen. Das Regalsystem kann des Weiteren Anbauelemente wie Schubladen, Kofferzüge, Schrankeinsätze, sowie Schranktüren oder Lifttüren umfassen. Aufgrund der stabilen verwindungssteifen Struktur des Regalsystems ist es nicht erforderlich, diese Anbauelemente, wie beispielsweise eine Schublade oder einen Schubladenzug selbst in einen verwindungssteifen Rahmen einzubauen, welcher Rahmen dann in das Regal einzusetzen wäre. Vielmehr bietet das aus Regalpfosten und Einsatzteil zusammengesetzte Tragsystem eine ausreichende Stabilität als Rahmenstruktur für ein Anbauelement, das an den Regalpfosten und/oder dem/den Einsatzteil(en) befestigbar ist.

Zur zusätzlichen Befestigung oder zum Einziehen eines Zwischenpfostens ist gemäß einer vorteilhaften Ausführungsform eine Pfostenhalterung vorgesehen, die form- und kraftschlüssig an einem Einsatzteil, bzw. an einem Rahmenprofil festlegbar ist und die ein Kopfteil aufweist, an dem ein Zwischenpfosten in erforderlicher Höhe befestigbar ist. Bei dem Zwischenpfosten handelt es sich vorteilhafterweise um einen verkürzten Regalpfosten. Die Pfostenhalterung ist vorteilhaft aus Zinkdruck- bzw. Aluminiumdruckguss hergestellt.

Oben aufgezeigte Konstruktion für ein Regalsystem eignet sich besonders für den Einbau in ein Fahrzeug. Da zusätzliche Mittel zur Versteifung des Regalsystems nicht erforderlich sind, hat das Regalsystem ein vorteilhaft niedriges Gewicht.

Für den Einsatz in einem Fahrzeug ist gemäß einer vorteilhaften Ausführungsform eine Tiefensprungschiene vorgesehen, mit der der Verlauf eines Regalpfostens versetzbar ist. Diese Maßnahme ist erforderlich, wenn das Regal an einer Fahrzeugwand zu installieren ist, die eine Wölbung aufweist. Dabei werden die vorderen Regalpfosten des Regals im Fahrzeuginnenraum festgelegt, während sich die hinteren Regalpfosten der Wandwölbung anpassen müssen. Mit Hilfe der Tiefensprungschiene ist es möglich, die hinteren Regalpfosten gemäß der Wölbung der Fahrzeugwand nach vorne, d.h. weiter in den Fahrzeuginnenraum zu versetzen. Die Tiefensprungschiene kann ferner als Befestigungselement zur Befestigung von Regalmodulen, wie beispielsweise einer ausklappbaren Werkbank gemäß DE 197 46 859 A1 dienen. Diesbezüglich kann die Tiefensprungschiene mit Innengewinden versehen sein, in die Schraubbolzen des jeweiligen Regalmoduls einschraubbar sind. Die Tiefensprungschiene ist vorteilhaft aus Zinkdruck- bzw. Aluminiumdruckguss hergestellt.

Insbesondere in einem Regalsystem für den mobilen Einsatz kann eine Verzurrschiene gemäß DE 102 54 505 an einem Regalpfosten oder einem Einsatzteil, bzw. Rahmenprofil festlegbar sein. Mit Hilfe der Verzurrschiene lassen sich größere Gegenstände mit Hilfe von Spannriemen oder dergleichen im Fahrzeuginnenraum sichern, indem ein Spannband an der Verzurrschiene eingehängt wird und das Spannband einen zu haltenden Gegenstand umgreift. Ferner ist es möglich, Befestigungsstangen an gegenüberliegend angeordneten Verzurrschienen zu befestigen, um die Bewegungsfreiheit großer Gegenstände im Fahrzeuginnenraum zu begrenzen.

Zusammenfassend liegen die Vorteile des erfindungsgemäßen Regalsystems darin, dass
- wenig Standardlängen der Bestandteile des Regalsystems benötigt werden,
- diese wenigen Grundbestandteile beliebig miteinander kombinierbar sind, um ein beliebig erweiterbares Regalsystem vorzusehen;
- jedes Anbauelement in beliebig kombinierbarer Weise mit anderen Anbauelementen in das Regalsystem eingesetzt werden kann, da das System für jede Kombination eine ausreichende Verwindungssteifigkeit bildet,
- das Regalsystem in einer äußerst leichten Bauweise gefertigt sein kann,
- es nur geringer Herstellungskosten bedarf.

Die Erfindung sowie weitere vorteilhafte Ausführungsdetails gemäß der Unteransprüche werden nun nachfolgend mit Bezug auf die beigefügten Zeichnungen näher erläutert. In dieser zeigen:
- Fig. 1 eine perspektivische Ansicht des erfindungsgemäßen Regalsystems im Grundaufbau
- Fig. 2 eine Ansicht des in Fig. 1 gezeigten Grundaufbaus mit eingesetzten Regal-Anbauelementen
- Fig. 3 eine weitere perspektivische Ansicht des erfindungsgemäßen Regalsystems mit darin eingepassten Anbauelementen;
- Fig. 4 eine perspektivische Ansicht des Regalsystems mit eingesetzten Anbauelementen und Verzurrschienen;
- Fig. 5 einen schematischen Querschnitt einer Ausführungsform des erfindungsgemäßen Regalsystems für vordere Regalpfosten und einem Einsatzteil aus Eckwinkeln und Rahmenprofilen;
- Fig. 6 einen schematischen Querschnitt einer weiteren Ausführungsform des erfindungsgemäßen Regalsystems, zusammengesetzt aus vier vertikalen Regalpfosten und einem Einsatzteil aus Eckwinkeln und Rahmenprofilen;
- Fig. 7 Details des Regalsystems, d. h. einen Schnitt A-A aus Fig. 6, eine auf das Einsatzteil aufgeklipste Blende sowie eine an ein Rahmenprofil angepasste Pfostenhalterung;
- Fig. 8 einen Querschnitt eines hinteren und eines vorderen Regalpfostens gemäß der in Fig. 6 gezeigten Ausführungsform;
- Fig. 9 eine Tiefensprungschiene in Seitenansicht zur Versetzung eines hinteren Regalpfostens; und
- Fig. 10 eine geschnittene Seitenansicht des Regalsystems mit durch Pfostenhalterungen befestigten Zwischenpfosten.

Fig. 1 zeigt eine perspektivische Ansicht des Grundaufbaus des erfindungsgemäßen Regalsystems. Zwischen vorderen Regalpfosten 10 und hinteren Regalpfosten 11 sind zwei Einsatzteile 12 in unterschiedlicher Höhe angeordnet, die zur Verstrebung der Regalpfosten dienen. An den oberen Enden von jeweils einem vorderen Regalpfosten 10 und einem hinteren Regalpfosten 11 ist eine Abschluss-Reling 22 aufgesetzt, um eine bessere Handhabung zu ermöglichen und auch um einer Bedienperson gerade bei der Verwendung des Regalsystems in einem Fahrzeug eine Möglichkeit zum Festhalten zu geben.

An den Regalpfosten und/oder an den Einsatzteilen können Anbauelemente befestigt sein, wie das in Fig. 2 gezeigt ist. Als ein oberes Anbauelement ist in Fig. 2 eine Regalwanne 24 an den Regalpfosten 10, 11 befestigt. Es ist möglich, dass das Einsatzteil 12 als integraler Bestandteil der Wanne ausgeführt ist, womit die Wanne 24 dann mittels des integrierten Einsatzteils an den Regalpfosten festzulegen ist. In einem solchen Fall ist es nicht unbedingt notwendig, ein in der Wanne integriertes Einsatzteil 12 mit Nasen 40 (siehe später Fig. 5 u. 6) vorzusehen, die in Nuten 36 der Ansatzflächen der Regalpfosten greifen, wenn eine Wanne eine ausreichende Höhe von beispielsweise 140 mm hat, mit der die Wanne an den Regalpfosten anliegt.

Mit der Bezugsziffer 25 sind sog. Kofferzüge gekennzeichnet, die einen auf Laufschienen ausziehbaren Rahmen aufweisen, auf dem ein Koffer rutschfest gelagert sein kann. Durch Ziehen am Koffer-Griff wir der Kofferzug aus dem Regalsystem gezogen. Durch einen Zwischenpfosten 21 getrennt sind daneben Schubladen 26 angeordnet. Das Regalsystem ist an seinen Seitenwänden jeweils mit Seitenwandblenden 20 versehen, die zur Erweiterung des Regals abnehmbar sind. Gemäß der in Fig. 2 gezeigten Ausführungsform sind die vorderen Regalpfosten 10 sowie der vordere Zwischenpfosten 21 mit einem nach vorne abragenden dachförmigen Spitz versehen (siehe Detail 41 in Fig. 5 bzw. 8). Die in dem gezeigten Regalsystem angeordneten Anbauelemente 25, 26 sind mit ihrer vorderen Abschlussfläche um die Höhe des dachförmigen Spitzes gegenüber diesem zurückversetzt, wenn sich die Anbauelemente in ihrer eingeschobenen bzw. eingeklappten Position befinden.

Fig. 3 zeigt eine perspektivische Ansicht eines weiteren erfindungsgemäßen Regalsystems bestehend aus zwei vorderen Regalpfosten 10 und zwei hinteren Regalpfosten 11, die durch ein Einsatzteil 12 in Form eines umlaufenden Rahmens entsprechend Fig. 1 bzw. mittels einer Wanne 24 miteinander verstrebt sind. Die Regalpfosten 10, 11 und das jeweilige Einsatzteil 12 sind leicht im Gewicht, da die Regalpfosten 10, 11 und die Einsatzteile 12, bzw. die Rahmenprofile 12a aus Aluminium-Strangguss gefertigt und gemäß der gezeigten vorteilhaften Ausführungsform als Hohlprofile ausgebildet sind (siehe insbes. Fig. 5, 6, 7 und 8), womit ein geringes Gewicht und eine hohe Verwindungssteifigkeit vereint sind.

Mit Hilfe von Pfostenhalterungen (siehe Detail 15 in Fig. 7 bzw. in Fig. 10) sind zwischen der oberen Wanne 24 und dem unteren Einsatzteil 12 vertikale Zwischenpfosten 21, d.h. verkürzte Regalpfosten eingezogen und befestigt. Damit ist es möglich, einen Schrankeinsatz 32 in das Regal einzusetzen, der ferner beispielsweise mit einer Schranktür 34 verschließbar ist. Im Bodenbereich des aufgezeigten Regals ist eine Lifttüre 30 z. B. gemäß EP 0 730 075 angebaut. Da das Einsatzteil 12 in beliebiger Höhe an den Regalpfosten 10, 11 festlegbar ist, ist es möglich, den Bodenbereich unterhalb des Regals frei zu halten, womit Gegenstände nach Hochschwenken der Lifttür 30 ohne Anheben leicht entnommen und auf dem Fahrzeugboden leicht zurückgeschoben werden können. An den vorderen Elementen der Einsatzteile 12 bzw. an der Wanne 24 ist eine Blende 18 angebracht (Fig. 3, 7 und 10). Die Blende kann aus Aluminium oder aus Stahlblech gefertigt sein, welche Materialien pulverbeschichtet sein können. Die Blende kann auf das Einsatzteil 12 bzw. das Rahmenprofil 12a aufgeschoben bzw. aufgeklebt sein (siehe Fig. 10). Ferner ist es möglich die Blende auf das Rahmenteil 12 aufzuklipsen, wie das in Fig. 7 gezeigt ist. An den beiden Seiten des Regals sind jeweils Seitenwandblenden 20 angebracht, die für eine Erweiterung des Regals abnehmbar sind.

Fig. 4 zeigt eine entsprechende perspektivische Ansicht des erfindungsgemäßen Regalsystems mit im oberen Regalbereich eingesetzten Schubladen 26. Diese Schubladen 26 sind mit ihren Laufschienen unabhängig voneinander an den Regalpfosten 10, 11 bzw. an dem Zwischenpfosten 21 befestigt. Ferner sind in dieser Ausführungsform zwei Verzurrschienen 17 an jeweils einem unteren und einem oberen Einsatzteil 12 bzw. an der Wanne 24 befestigt.

Gemäß den Figuren 3 und 4 sind die vorderen Regalpfosten 10 mit einem nach vorne abragenden dachförmigen Spitz versehen. Im Gegensatz zu der in Fig. 2 gezeigten Ausführungsform bilden die vorderen Flächen der jeweiligen Anbauelemente 26, 34 einen bündigen Abschluss mit der Vorderkante des dachförmigen Spitzes, sodass im eingeschobenen bzw. eingeklappten Zustand des jeweiligen Anbauelements dieses den Spitz mit Ausnahme der Vorderkante abdeckt.

Fig. 5 zeigt eine Ausführungsform des erfindungsgemäßen Regalsystems für zwei vordere Regalpfosten 10. Diese Regalpfosten 10 sind als ein Hohlprofil aus Aluminium-Stranguss hergestellt. Das gezeigte Einsatzteil 12 setzt sich aus Eckwinkeln 14 und davon separaten Rahmenprofilen 12a zusammen. Wie in der Figur auf der rechten Seite gezeigt, können durch die spiegelsymmetrische Ausbildung der Regalpfosten 10, 11 auf beiden Seiten eines Regalpfostens 10, 11 Eckwinkel 14 festgelegt sein, womit das Regalsystem zu jeder Seite erweiterbar ist. An dem Regalpfosten-Hohlprofil sind parallele Stege 43 angeformt. Der vordere Regalpfosten 10 ist mit einem dachförmigen Spitz versehen, der über das Einsatzteil 12 bzw. das Rahmenprofil 12a nach vorne abragt.

Der in Fig. 5 als hinterer Regalpfosten 11 gekennzeichnete Regalpfosten hat eine Schlitzöffnung, die auch in einem vorderen Regalpfosten 10 vorgesehen sein kann, wobei mithilfe der durch die Schlitzöffnung gebildeten Aufnahme-Nut 47 beispielsweise eine Jalousie-Führung an dem Regalpfosten befestigt sein kann, so dass das Regal zu seiner Vorderseite hin mittels einer Jalousie abdeckbar ist. Hierzu kann der Kopf eines Schraubbolzens in die Aufnahme-Nut von oben oder von unten in den Regalpfosten eingeschoben werden, wobei das Gewinde des Schraubbolzen durch die Schlitzöffnung zur Außenseite des Regalpfostens abragt und von außen mit einer Gegenmutter verschraubt werden kann.

Fig. 5 zeigt ferner an den Rahmenprofilen 12a mittels Pfostenhalterungen 15 (siehe Detail Fig. 7 und Fig. 10) festgelegte Zwischenpfosten 21. Wie gezeigt, ist der Kopf 15a einer Pfostenhalterung 15 zwischen die Stege 43 des Zwischenpfostens eingeschoben, wobei der Kopf 15a mittels einer Schraubverbindung durch die Befestigungslöcher in den Stegen 43 des Zwischenpfostens 21 befestigt ist.

Fig. 6 zeigt eine weitere Ausführungsform des Regalsystem in einem horizontalen Querschnitt, bestehend aus zwei vorderen Regalpfosten 10 und zwei hinteren Regalpfosten 11, sowie einem dazwischen angeordneten Einsatzteil, das von Rahmenprofilen 12a und Eckwinkeln 14 gebildet ist. Die Eckwinkel 14 sind mit ihren Schenkeln 52 mit den Rahmenprofilen 12a vernietet oder verklinscht. Gemäß dieser Ausführungsform ist vorgesehen, dass eine verwindungssteife Abstützung der Regalpfosten auch durch eine form-und kraftschlüssige Aufnahme des Einsatzteils 12 an zueinander im Wesentlichen senkrecht angeordneten Ansatzflächen 13 des jeweiligen Regalpfostens 10, 11 gegeben ist. Die Ansatzflächen des Regalpfostens erstrecken sich auch hier in vorteilhafter Weise über die gesamte Höhe des Regalpfostens, so dass die form- und kraftschlüssige Aufnahme eines Einsatzteils in beliebiger Höhe an dem Regalpfosten möglich ist. An den beiden Ansatzflächen 13 des jeweiligen Regalpfostens ist ein Eckwinkel mit zwei komplementär anliegenden Gegenflächen 50 befestigt.

Wie in der Fig. 6 gezeigt, weist jeder Eckwinkel 14 eine Nase 40 auf, die in eine komplementäre Nut 36 (im Detail in Fig. 8) des jeweiligen Regalpfostens 10, 11 eingreift. Die an dem Eckwinkel 14 vorgesehene Nase 40 verläuft vorteilhafterweise über die gesamte Höhe des Eckwinkels. Zur besseren Übersicht sind die Regalpfosten 10, 11 in der Fig. 6 in gewissem Abstand zu den Eckwinkeln 14 dargestellt. Im zusammengebauten Zustand ist jeder Eckwinkel 14 mit seinen Gegenflächen 50 an senkrecht zueinander angeordneten Ansatzflächen 13 des jeweiligen Regalpfostens festgelegt. Damit ist es ausreichend, einen Eckwinkel 14 mit einer einzelnen Verschraubung an im Rasterabstand angeordneten Befestigungslöchern an dem Regalpfosten festzuschrauben. Aufgrund des Eingriffs der Nase 40 in der Nut 36 ist der Eckwinkel drehfest d. h. verwindungssteif festgelegt. Wie in Fig. 6 gezeigt, ist der Eingriff Nut-Nase an den vorderen Regalpfosten 10 um 90° versetzt zu den hinteren Regalpfosten 11, was die Verwindungssteifigkeit nochmals verbessert. Der Zusammenbau des Regals ist allerdings leichter, wenn der Eingriff Nut-Nase sowohl an den hinteren als auch den vorderen Regalpfosten wie in Fig. 6 an den hinteren Regalpfosten dargestellt seitlich erfolgt.

In Fig. 7 sind weitere Details des Regalsystems gezeigt. Dabei zeigt die linke Ansicht den Schnitt A-A aus Fig. 6, d. h. einen in ein Rahmenprofil 12a eingeschobenen Eckwinkel-Schenkel 52. Wie gezeigt, ist der Eckwinkel-Schenkel aus einem I-Profil gebildet, das in das hohle Rahmenprofil 12a eingesteckt und mit diesem vernietet bzw. verklinscht ist. In der in der Mitte der Fig. 7 gezeigten Darstellung ist das Einsatzteil 12 mit aufgeklipster Blende 18 gezeigt. Ganz rechts in Fig. 7 ist eine Pfostenhalterung 15 gezeigt, wie sie an dem Rahmenprofil 12a des Einsatzteils 12 festgelegt ist. Dadurch, dass die Pfostenhalterung 15 mit einer zum Rahmenprofil komplementären Struktur ausgebildet ist, passen die Profilierungen dieser Elemente komplementär ineinander, womit eine verwindungs- und drehsteife Struktur zwischen der Pfostenhalterung 15 und dem Rahmenprofil 12a des Einsatzteils 12 zur Befestigung von Zwischenpfosten 21 gegeben ist. Die Pfostenhalterung 15 weist ein Kopfteil 15a auf, an dem ein Regalzwischenpfosten 21 (siehe Fig. 3, 4 oder 10) festlegbar ist, derart, dass das Kopfteil 15a in das durch die zwei Stege 43 gebildete offene Hohlprofil eines Regalpfostens eingesetzt und mit diesem verschraubt werden kann.

Fig. 8 zeigt einen hinteren Regalpfosten 11 und einen vorderen Regalpfosten 10 in gegenüber Fig. 6 vergrößerter Ansicht. Der jeweilige Regalpfosten 10, 11 ist bezüglich seiner Mittelachse spiegelsymmetrisch ausgebildet, so dass jeder Regalpfosten beiderseitig mit einem Paar senkrecht zueinander verlaufender Ansatzflächen 13 versehen ist. Wie in der Figur gezeigt, ist in jeder der Ansatzflächen angrenzend an ein Inneneck zwischen einem Stegteil 60 und einem verbreiterten Abschlussteil 62 eine Nut 36 ausgebildet, womit es möglich ist, einen mit einer Nase 40 gemäß Fig. 6 ausgebildeten Eckwinkel in zwei gedrehten Stellungen an dem Regalpfosten festzulegen. So kann ein und derselbe Eckwinkel für alle vier Ecken benutzt werden. Beide Regalpfosten 10, 11 sind als ein geschlossenes Doppel-Hohlprofil aus Aluminium-Stranguss hergestellt. Zur Verschraubung nicht nur eines Einsatzteils 12, 14 bzw. von Anbauelementen wie Schubladen 26, Schrankeinsätzen 32, 34, Lifttüren 30 sondern auch z. B. einer "Tiefensprungschiene" 16 (siehe Fig. 9) weist der Regalpfosten 10, 11 in seinem Stegteil 60 zwei nach innen abragende, durch einen Quersteg 45 verbundene Stege 43 mit den Befestigungslöchern 63 in Rasterabständen auf. Zur Festlegung der Tiefensprungschiene 16 wird diese zwischen die Stege 43 bis zum Quersteg 45 eingeführt und verschraubt. Für eine Verschraubung ist die Tiefensprungschiene an ihren Enden mit einem Innengewinde versehen.

Der vordere Regalpfosten 10 ist an seinem nach vorne abragenden, verbreiterten Abschlussteil 62 als ein Hohlprofil 41 mit dachförmigem Spitz ausgebildet, das sich an ein mittleres Hohlprofil 42 im Stegteil 60 anschließt. Wie das in Verbindung mit den Figuren 3, 4 zu erkennen ist, ist durch den dachförmigen Spitz des vorderen Hohlprofils 41 ein bündiger Abschluss mit komplementär abgeschrägten Schubladen 26, Blenden 18, Verzurrschienen 17, Lifttüren 30 und Schrankeinsätzen 32 oder Schranktüren 34 geschaffen.

Demgegenüber ist das Profil des hinteren Regalpfostens 11 so ausgebildet, dass dieser mit Hilfe eines Befestigungselementes, wie beispielsweise einer Hammerschraube und/oder einem Halteblech an einem Träger, an einer Wand oder dergleichen befestigt werden kann. Hierzu sind am hinteren Regalpfosten 11 beidseitig einer Aufnahme-Nut 47 für den Kopf 48 der Hammerschraube hohle Halteprofile 44 mit flacher Abschlussfläche 46 als verbreitetes Abschlussteil 62 ausgebildet.

Fig. 9 zeigt eine Tiefensprungschiene 16, die zwischen die in Fig. 5 oder 8 gezeigten Stege 43 eines vorderen Regalpfostens 10 und eines hinteren Regalpfostens 11 einschiebbar und mittels Verschraubung durch die Befestigungslöcher 63 in den Stegen 43 der Regalpfosten daran festlegbar ist. Der an der Tiefensprungschiene integrierte Kopfteil 16a ermöglicht eine Versetzung eines Regalpfostens 10, 11 zur Innenseite des Regals.

Fig. 10 zeigt das erfindungsgemäße Regalsystem in einer geschnittenen Seitenansicht. Ein hinterer Regalpfosten 11 ist mit einem vorderen Regalpfosten 10 durch zwei Einsatzteile 12 verstrebt. Die Rahmenprofile 12a sind an dem jeweiligen Regalpfosten in Befestigungslöchern 63 verschraubt, die in Raster-Höhenabständen vorgesehen sind. Wie in der Fig. 10 gezeigt, sind die Befestigungslöcher 63 am hinteren Regalpfosten 11 als Langlöcher ausgeführt, um ein geeignetes Montagespiel für in die Befestigungslöcher einzusetzende Schrauben vorzusehen.

Zwischen dem oberen Einsatzteil und dem unteren Einsatzteil ist am vorderen Regalpfosten 10 ein Zwischenpfosten 21 montiert. Der Zwischenpfosten 21 ist an zwei Pfostenhalterungen 15 befestigt, die ihrerseits an einem jeweiligen Rahmenprofil 12a des Einsatzteils festgelegt sind. Zur Vorderseite des Regals, d.h. zur Seite des an den vorderen Regalpfosten 10 festgelegten Zwischenpfostens 21 sind die Rahmenprofile 12a des Einsatzteils jeweils mit einer Blende 18 abgedeckt. Im Gegensatz zu der in Fig. 7 gezeigten Ausführungsform ist die Blende 18 in Fig. 10 an dem jeweiligen Rahmenprofil 12a aufgeklebt. Zu diesem Zweck hat in dieser Ausführungsform das Rahmenprofil 12a an seiner Vorderseite eine geringere lichte Weite zur Aufnahme der Blende, sodass die aufgesetzte Blende 18 mit dem Rahmenprofil 12a an dessen oberen und unteren Fläche einen bündig abschließenden Übergang bildet und so tief an das Rahmenprofil aufgeschoben werden kann, dass die Blende an der vorderen Fläche des Rahmenprofils 12a festklebbar ist. Ferner ist an dem hinteren Regalpfosten 11 über Pfostenhalter 15 ein hinterer Zwischenpfosten 21 befestigt.

An den oberen Enden der Regalpfosten 10, 11 ist eine Abschluss-Reling 22 aufgesteckt, durch die ein stoßkantenfreier oberer Abschluss des Regals realisiert ist. Im Fall eines in einem Fahrzeug installierten Regals ist die Abschluss-Reling 22 auch ein geeigneter Haltegriff für eine Bedienperson, wie beispielsweise zum Einsteigen in den Fahrzeugraum.

Es wird betont, dass die in den Figuren gezeigten Ausführungsdetails beliebig miteinander kombiniert sein können und sich nicht auf die in der jeweiligen Figur speziell gezeigte Ausführungsform beschränken.

### Bezugszeichenliste:

| | | | |
|---|---|---|---|
| 10 | Regalpfosten vorne | 30 | Lifttür |
| 11 | Regalpfosten hinten | 32 | Schrankeinsatz |
| 12 | Einsatzteil | 34 | Schranktür |
| 12a | Rahmenprofil | 36 | Nut |
| 13 | Ansatzfläche | 40 | Nase |
| 14 | Eckwinkel | 41 | Hohlprofil mit Spitz |
| 15 | Pfostenhalterung | 42 | Hohlprofil |
| 15a | Kopfteil | 43 | Steg |
| 16 | Tiefensprungschiene | 44 | Halteprofil |
| 16a | Kopfteil der Tiefensprungschiene | 45 | Quersteg |
| | | 46 | Abschlussfläche |
| 17 | Verzurrschiene | 47 | Aufnahme-Nut |
| 18 | Blende | 48 | Kopf der Befestigungsschraube |
| 20 | Seitenwandblende | 50 | Gegenfläche |
| 21 | Zwischenpfosten | 52 | Winkelschenkel |
| 22 | Abschluss-Reling | 60 | Stegteil |
| 24 | Wanne | 62 | Abschlussteil |
| 25 | Kofferzug | 63 | Befestigungsloch |
| 26 | Schublade | | |

## Patentansprüche

1. Regalsystem, insbesondere für den mobilen Einsatz in einem Fahrzeug, bestehend aus vertikal aufgestellten Regalpfosten (10,11) und zumindest einem horizontal angeordneten Einsatzteil (12, 14; 24) zur gegenseitigen Verstrebung der Regalpfosten, wobei der jeweilige Regalpfosten (10,11) zur Festlegung eines jeden Einsatzteils am Regalpfosten zwei zueinander senkrecht angeordnete Ansatzflächen (13) aufweist, das Einsatzteil (12) vorteilhaft aus einem Rahmenprofil (12a) und einem separaten Erkwinkel (14) gebildet ist, und das Einsatzteil (12) bzw. der Eckwinkel (14) zwei dazu komplementäre Gegenflächen (50) hat, zur form- und kraftschlüssigen Anordnung entsprechender Gegenflächen (50) des Einsatzteils (12, 14; 24), wobei in den Ansatzflächen (13) eine Nut (36) oder eine Nase (40) vorgesehen ist, und das an den beiden Ansatzflächen angeordnete Einsatzteil (12, 14; 24) zum gegenseitigen Eingriff eine komplementäre Nase (40) bzw. Nut in der Gegenfläche (50) hat, **dadurch gekennzeichnet, dass** der Regalpfosten (10, 11) ein Stegteil (60) und ein verbreitertes Abschlussteil (62) besitzt, und die Ansatzflächen (13) an dem zwischen beiden Teilen (60, 62) gebildeten Inneneck vorgesehen sind.

2. Regalsystem nach Anspruch 1,
**dadurch gekennzeichnet, dass** der Regalpfosten (10, 11) aus einem Hohlprofil gebildet ist, an dem zueinander parallele Stege (43) zur Verschraubung mit den Einsatzteilen (12, 14; 24) vorgesehen sind.

3. Regalsystem nach Anspruch 2,
**dadurch gekennzeichnet, dass** das Hohlprofil des Regalpfostens (10, 11) an seiner zur Regalvorder- bzw. Regalrückseite zeigenden Außenseite offen ist.

4. Regalsystem nach Anspruch 2,
**dadurch gekennzeichnet, dass** ein für die Vorderseite des Regalsystems bestimmter Regalpfosten (10) ein verbreitertes Abschlussteil (62) in Form eines im Hohlprofil ausgebildeten dachförmigen Spitzes (41) aufweist.

5. Regalsystem nach einem der vorangehenden Ansprüche,
**dadurch gekennzeichnet, dass** der Regalpfosten (10, 11) spiegelsymmetrisch mit Ansatzflächen (13) ausgebildet ist, so dass beiderseits des Regalpfostens (10, 11) ein Einsatzteil (12) angeordnet werden kann.

6. Regalsystem nach einem der vorangehenden Ansprüche,
**dadurch gekennzeichnet, dass** sich das Einsatzteil (12) aus einem Rahmenprofil (12a) und einem den Form- und Kraftschluss mit dem Regalpfosten (10, 11) herstellenden Eckwinkel (14) zusammensetzt, an dem die jeweilige Gegenfläche (50) ausgebildet ist und an dessen Schenkeln (52) jeweils das Rahmenprofil (12a) festlegbar ist.

7. Regalsystem nach einem der vorangehenden Ansprüchen,
**dadurch gekennzeichnet, dass** jeweils eine Nut (36) zum Eingriff der Nase (40) des Einsatzteils (12, 14) in beiden Ansatzflächen (13) eines Regalpfostens angrenzend an das Inneneck zwischen Stegteil (60) und Abschlußteil (62) vorgesehen ist oder jeweils eine Nase in beiden Ansatzflächen (13) zum Eingreifen in eine jeweilige komplementäre Nut des Einsatzteils bzw. des Eckwinkels.

8. Regalsystem nach einem der vorangehenden Ansprüche,
**dadurch gekennzeichnet, dass** der Stegteil (60) zwei parallele Stege (43) aufweist, die an den Innenecken durch das verbreiterte Abschlußteil (62) und in einem mittleren Bereich durch einen Quersteg (45) zu einem Hohlprofil (42) zusammengeschlossen sind.

9. Regalsystem nach einem der vorangehenden Ansprüche,
**dadurch gekennzeichnet, dass** der verbreiterte Abschlußteil (62) am vorderen Regalpfosten (10) als ein Hohlprofil (41) mit einem dachförmigen Spitz und am hinteren Regalpfosten (11) in Form von zwei Hohlprofilen (44) mit flacher Abschlußfläche (46) ausgebildet ist, die zwischen sich eine Aufnahmenut (47) für den Kopf (48) einer Befestigungsschraube bilden.

10. Regalsystem nach einem der vorangehenden Ansprüche,
**dadurch gekennzeichnet, dass** eine Pfostenhalterung (12) vorgesehen ist, die form- und kraftschlüssig an dem Einsatzteil (12) bzw. dem Rahmenprofil (12a) festlegbar ist, welche Pfostenhalterung (15) ein Kopfteil (15a) aufweist, an dem ein Regalzwischenpfosten (21) festlegbar ist.

11. Regalsystem nach einem der Ansprüche 1 bis 10,
**dadurch gekennzeichnet**, das eine Blende (18) zur Abdeckung eines Einsatzteils (12) auf das Einsatzteil (12) aufbringbar ist.

12. Regalsystem nach einem der vorangehenden Ansprüche,
**dadurch gekennzeichnet, dass** zwischen einem vorderen und einem hinteren Regalpfosten (10, 11) eine "Tiefensprungschiene" (16) festlegbar ist, die ein Kopfteil (16a) in einem Abstand vom Schienenende aufweist, um daran einen hinteren Regalpfosten (11) festzulegen.

13. Regalsystem nach einem der vorangehenden Ansprüche,
**gekennzeichnet durch** eine Reling (22) zum Aufstecken auf die oberen Enden eines vorderen und eines hinteren Regalpfostens (10, 11).

14. Regalsystem nach einem der vorangehenden Ansprüche,
**dadurch gekennzeichnet, dass** das Regalsystem Anbauelemente wie Wannen (24), Schubladen (26), Schrankeinsätze (32, 34), Verzurrschienen (17), Lifttüren (30) oder Kofferzüge (25) umfasst.

## Claims

1. Shelving system, in particular for mobile use in a vehicle, consisting of vertically erected shelving system uprights (10, 11) and at least one horizontally arranged insert part (12, 14; 24) for reciprocal bracing of the shelving uprights, wherein the respective shelving upright (10, 11) exhibits two attachment faces (13) arranged perpendicularly to one another for fixing each insert part to the shelving upright, the insert part (12) is advantageously formed of a frame profile (12a) and a separate corner bracket (14), and the insert part (12) or the corner bracket (14) has two complementary mating faces (50), for form-locking and force-locking arrangement of corresponding mating faces (50) of the insert part (12, 14; 24), wherein a groove (36) or a tongue (40) is provided in the attachment faces (13), and the insert part (12, 14; 24) arranged on the two attachment faces (13) has a complementary tongue (40) or groove in the mating face (50) for reciprocal engagement, **characterised in that** the shelving upright (10, 11) has a web part (60) and a widened end part (62), and the attachment faces (13) are provided on the internal corner formed between the two parts (60,62).

2. Shelving system according to claim 1, **characterised in that** the shelving upright (10, 11) is formed of a hollow profile on which are provided parallel webs (43) for screwing to the insert parts (12, 14; 24).

3. Shelving system according to claim 2, **characterised in that** the hollow profile of the shelving upright (10, 11) is open on its outside pointing towards the front side of the shelving or the rear side of the shelving.

4. Shelving system according to claim 2, **characterised in that** a shelving upright (10) intended for the front side of the shelving exhibits a widened end part (62) in the form of a roof-shaped point (41) formed in the hollow profile.

5. Shelving system according to one of the preceding claims, **characterised in that** the shelving upright (10, 11) is formed mirror-symmetrically with attachment faces (13) so that an insert part (12) can be arranged on both sides of the shelving upright (10, 11).

6. Shelving system according to one of the preceding claims, **characterised in that** the insert part (12) is composed of a frame profile (12a) and a corner bracket (14) which produces the form-locking and force-locking connection with the shelving upright (10, 11) and on which the respective mating face (50) is formed and to the limbs (52) of which the frame profile (12a) can be fixed in each case.

7. Shelving system according to one of the preceding claims, **characterised in that** in each case a groove (36) is provided for engagement of the tongue (40) of the insert part (12, 14) in the two attachment faces (13) of a shelving upright adjoining the internal corner between the web part (60) and the end part (62) or in each case a tongue is provided in the two attachment faces (13) for engagement in a respective complementary groove of the insert part or corner bracket.

8. Shelving system according to one of the preceding claims, **characterised in that** the web part (60) exhibits two parallel webs (43) which are closed together at the internal corners by the widened end part (62) and in a central region by a transverse web (45) to form a hollow profile (42).

9. Shelving system according to one of the preceding claims, **characterised in that** the widened end part (62) is embodied at the front shelving upright (10) as a hollow profile (41) with a roof-shaped point and at the rear shelving upright (11) in the form of two hollow profiles (44) with a flat end face (46) which form between themselves a receiving groove (47) for the head (48) of a fastening screw.

10. Shelving system according to one of the preceding claims, **characterised in that** an upright mounting (12) is provided which can be fixed to the insert part (12) or the frame part (12a) in a form-locking and force-locking manner, which upright mounting (15) exhibits a head part (15a) to which a shelving intermediate upright (21) can be fixed.

11. Shelving system according to one of claims 1 to 10, **characterised in that** a cover (18) for covering an insert part (12) can be attached to the insert part (12).

12. Shelving system according to one of the preceding claims, **characterised in that** a "depth offset rail" (16) which exhibits a head part (16a) a distance from the rail end, can be fixed between a front and a rear shelving upright (10, 11) in order to fix a rear shelving upright (11) to it.

13. Shelving system according to one of the preceding claims, **characterised by** a handrail (22) for attachment to the upper ends of a front and a rear shelving upright (10, 11).

14. Shelving system according to one of the preceding claims, **characterised in that** the shelving system comprises accessory elements such as trays (24), drawers (26), cupboard inserts (32, 34), lashing rails (17), lifting doors (30) or pull-out storage bins (25).

## Revendications

1. Système d'étagères, destiné en particulier à être inséré de manière mobile dans un véhicule, constitué de montants d'étagères (10, 11) posés à la verticale et d'au moins une partie d'insertion (12, 14 ; 24) disposée à l'horizontale servant à entretoiser de manière mutuelle les montants d'étagères, sachant que le montant d'étagères (10, 11) respectif servant à fixer respectivement chaque pièce d'insertion au niveau du montant d'étagères présente deux surfaces d'épaulement (13) disposées de manière perpendiculaire l'une par rapport à l'autre, que la pièce d'insertion (12) est formée de manière avantageuse à partir d'un profil de cadre (12a) et d'une équerre (14) séparée, et que la pièce d'insertion (12) ou l'équerre (14) présente deux contre-surfaces (50) complémentaires servant à agencer par complémentarité de forme et à force des contre-surfaces (50) correspondantes de la pièce d'insertion (12, 14 ; 24), sachant qu'une rainure (36) ou un ergot (40) est prévu(e) dans les surfaces d'épaulement (13) et que la pièce d'insertion (12, 14 ; 24) disposée au niveau des deux surfaces d'épaulement destinée à venir en prise de manière mutuelle présente un ergot (40) ou une rainure complémentaire dans la contre-surface (50), **caractérisé en ce que** le montant d'étagères (10, 11) possède une partie de traverse (60) et une partie de terminaison (62) élargie, et **en ce que** les surfaces d'épaulement (13) sont prévues au niveau du coin intérieur formé entre les deux parties (60, 62).

2. Système d'étagères selon la revendication 1, **caractérisé en ce que** le montant d'étagères (10, 11) est formé à partir d'un profil creux, au niveau duquel sont prévues des traverses (43) parallèles les unes aux autres destinées à être vissées aux pièces d'insertion (12, 14 ; 24).

3. Système d'étagères selon la revendication 2, **caractérisé en ce que** le profil creux du montant d'étagères (10, 11) est ouvert au niveau de son côté extérieur indiquant le côté avant ou le côté arrière de l'étagère.

4. Système d'étagères selon la revendication 2,
**caractérisé en ce qu'**un montant d'étagères (10) destiné au côté avant du système d'étagères présente une partie de terminaison (62) élargie se présentant sous la forme d'une pointe (41) en forme de toit réalisée dans le profil creux.

5. Système d'étagères selon l'une quelconque des revendications précédentes,
**caractérisé en ce que** le montant d'étagères (10, 11) est réalisé de manière symétrique en miroir avec des surfaces d'épaulement (13) de sorte qu'une pièce d'insertion (12) peut être agencée de part et d'autre du montant d'étagères (10, 11).

6. Système d'étagères selon l'une quelconque des revendications précédentes,
**caractérisé en ce que** la pièce d'insertion (12) se compose d'un profil de cadre (12a) et d'une équerre (14) établissant la complémentarité de forme et la liaison à force avec le montant d'étagères (10, 11), au niveau de laquelle la contre-surface (50) respective est réalisée et au niveau des branches (52) de laquelle respectivement le profil de cadre (12a) peut être fixé.

7. Système d'étagères selon l'une quelconque des revendications précédentes,
**caractérisé en ce que** respectivement une rainure (36) est prévue pour amener en prise l'ergot (40) de la pièce d'insertion (12, 14) avec les deux surfaces d'épaulement (13) d'un montant d'étagères de manière adjacente au coin intérieur entre la partie de traverse (60) et la partie de terminaison (62), ou en ce qu'est prévu respectivement un ergot dans les deux surfaces d'épaulement (13) destiné à venir en prise avec une rainure respective complémentaire de la pièce d'insertion ou de l'équerre.

8. Système d'étagères selon l'une quelconque des revendications précédentes,
**caractérisé en ce que** la partie de traverse (60) présente deux traverses (43) parallèles, qui sont rassemblées au niveau des coins intérieurs par la partie de terminaison (62) élargie et dans une zone centrale par une traverse transversale (45) pour former un profil creux (42).

9. Système d'étagères selon l'une quelconque des revendications précédentes,
**caractérisé en ce que** la partie de terminaison (62) élargie est réalisée au niveau du montant d'étagères avant (10) sous la forme d'un profil creux (41) doté d'une pointe en forme de toit et au niveau du montant d'étagères arrière (11) sous la forme de deux profils creux (44) pourvus d'une surface de terminaison (46) plate, lesquels forment entre eux une rainure de logement (47) pour la tête (48) d'une vis de fixation.

10. Système d'étagères selon l'une quelconque des revendications précédentes,
**caractérisé en ce qu'**est prévu un support de montant (12), qui peut être fixé par complémentarité de forme et à force au niveau de la pièce d'insertion (12) ou du profil de cadre (12a), lequel support de montant (15) présente une partie de tête (15a), au niveau de laquelle un montant intermédiaire d'étagères (21) peut être fixé.

11. Système d'étagères selon l'une quelconque des revendications 1 à 10,
**caractérisé en ce qu'**un cache (18) servant à recouvrir une pièce d'insertion (12) peut être installé sur la pièce d'insertion (12).

12. Système d'étagères selon l'une quelconque des revendications précédentes,
**caractérisé en ce qu'**un « rail de saut profond » (16) peut être fixé entre un montant d'étagères avant et un montant d'étagères arrière (10, 11), lequel présente une partie de tête (16a) à une distance donnée de l'extrémité de rail en vue d'y fixer un montant d'étagères arrière (11).

13. Système d'étagères selon l'une quelconque des revendications précédentes,
**caractérisé par** une rambarde (22) destinée à être enfilée sur les extrémités avant d'un montant d'étagères avant et d'un montant d'étagères arrière (10, 11).

14. Système d'étagères selon l'une quelconque des revendications précédentes,
**caractérisé en ce que** le Système d'étagères comprend des éléments à installer tels que des bacs (24), des tiroirs (26), des inserts d'armoire (32, 34), des rails d'ancrage (17), des portes relevables (30) ou des boîtiers (25).
